# FASCICULE DE BREVET EUROPEEN

(11) **EP 0 126 382 B1**
(45) Date de publication et mention de la délivrance du brevet: **07.01.1988**
(21) Numéro de dépôt: 84105245.9
(22) Date de dépôt: 09.05.1984
(51) Int. Cl.: A44C 5/24

(54) **Fermoir extensible pour bracelet flexible, notamment pour bracelet-montre**
Dehnbarer Verschluss für ein gelenkiges Armband, insbesondere ein Uhrarmband
Extensible fastener for a flexible wrist strap, especially a watch strap

(30) Priorité: 13.05.1983 IT 2109183
(43) Date de publication de la demande: 28.11.1984
(73) Titulaire: Omega SA, 2500 Bienne (CH)
(72) Inventeur: Fontana, Fernando, I-21018 Sesto Calende (IT)
(74) Mandataire: de Raemy, Jacques

(56) Documents cités:
- FR-A- 2 184 440
- GB-A- 2 059 748
- US-A- 1 863 917
- US-A- 2 110 772
- US-A- 2 363 590
- US-A- 2 491 977
- US-A- 2 500 649
- US-A- 2 596 186

## Description

La présente invention est relative à un fermoir pour bracelet flexible, notamment pour bracelet de montre comprenant des premier et second segments allongés et attachés l'un à l'autre au moyen d'une charnière et pourvus à l'extrémité de chacun d'entre eux de moyens d'articulation composés de barrettes pour les attacher à des premiers et seconds maillons dont est formé le bracelet, le second segment étant formé de deux demi-segments couplés entre eux et coulissant l'un dans l'autre, l'un des deux semi-segments étant fixe et articulé sur le premier maillon, ledit demi-segment fixe étant pourvu d'une pluralité de trous, et l'autre demi-segment étant mobile et articulé sur le premier segment, ledit premier segment étant pourvu au voisinage de la barrette d'un élément de blocage incliné et muni d'une échancrure.

Les bracelets, particulièrement ceux qui sont adaptés aux montres, demandent à pouvoir être refermés sur le poignet avec facilité et sans faire courir le risque que la montre puisse s'échapper quand on cherche à former la boucle de fermeture.

Pour cela, il est préférable que le bracelet soit continu pour qu'il se pose de façon sûre sur le poignet. Il convient cependant de réduire la longueur de celle nécessaire à son passage sur la main à celle qui est adaptée à son adhérence convenable sur le poignet.

Une première solution est connue de bracelets faits de segments métalliques contigus qui contiennent de petits ressorts qui permettent d'allonger le bracelet lorsqu'on exerce une traction sur lui. Une telle solution, pour êrte réalisable, exige cependant des ressorts très petits sujets à la fatigue etqui ont une durée de vie limitée.

Pour cela on a proposé des fermoirs à charnières multiples articulées, essentiellement montés sur bracelets métalliques à deux segments articulés mais non extensibles. Cette solution plus avantageuse a été obtenue avec des dispositifs continus à segments rigides, articulés, repliables, superposables et accrochés l'un à l'autre. Il en existe un grand nombre de modèles. On peut citer comme exemple un modèle à trois segments rigides dont le premier vient se refermer sous le second, pendant que le troisième, servant de couverture, s'engage sur le second et se bloque sur le premier.

Une amélioration notable à été réalisée avec le dispositif décrit dans le document CH-A-568035 où a été proposée une construction qui, en même temps qu'elle propose une meilleure esthétique, améliore la facilité et la securité de fermeture.

Ce dispositif est constitué de deux seuls segments non déformables et articulés entre eux et dans lequel le second segment est totalement re- couvert par une partie du bracelet flexible, pendant que les deux segments sont superposés l'un à l'autre en position de fermeture. Quand le bracelet est fermé, sa ligne apparaît comme continue, interrompue seulement par une plaquette qui cache un dispositif latéral de blocage.

Le bracelet est élégant, les segments sont invisibles, la fermeture est sûre et inspire confiance. Il présente cependant, entre bracelet fermé et bracelet ouvert, une différence de longueur limitée, particulièrement si l'on utilise des segments courts comme cela est indiqué pour de petits poignets féminins.

D'autres constructeurs ont proposé des bracelets dans lesquels on retrouve deux segments rigides, mais où, à l'extrémité de l'un des segments, on a disposé une articulation à ressort dans l'épaisseur du bracelet. Cette façon de faire diminue cependant la confiance qu'on peut avoir, en même temps que l'esthétique du bracelet.

Il est aussi revendiqué dans la demande IT 21 184 A/81 un bracelet extensible dont un des deux segments est composé de deux demi-segments coulissant l'un dans l'autre, rappelés par les ressorts et fixés ensemble en position contractée. On assure ainsi l'extensibilité et la sûreté d'emploi, mais il reste deux inconvénients: la fatigue des petits ressorts et la tendance à se refermer que présentent les deux demi-segments déjà pendant l'opération d'introduction du bracelet. D'autre part, la marge de réglage est faible.

Le brevet FR-A-2184440 décrit un fermoir de bracelet comportant un premier segment à l'une des extrémités duquel est attaché un bracelet, cette extrémité portant également une pince formant élément de blocage et un second segment télescopique. Ce second segment est composé lui-même d'un demi-segment fixe pourvu d'une pluralité de trous destinés à recevoir dans l'un d'entre eux l'élément de blocage, et d'un demi-segment mobile pouvant coulisser dans ledit demi-segment fixe. Le réglage en longueur du fermoir est opéré par un dispositif de crantage des deux demi-segments l'un par rapport à l'autre, dispositif indépendant de l'élément de blocage qui lui a pour seul but de maintenir le fermoir en position fermée. Contrairement à cela, l'élément de blocage du fermoir selon la présente invention poursuit deux buts en même temps: celui de régler la longueur du fermoir et celui de bloquer le fermoir en position fermée. Il en résulte une forme d'exécution plus simple que celle décrite dans le document cité plus haut.

Le brevet US-A-2 363 590 décrit pour sa part un fermoir extensible possédant également un segment télescopique. Cette construction cependant fait appel à des moyens mécaniques compliqués tels qu'un cliquet à ressort agissant sur une sorte de crémaillère pour régler l'extension et le blocage du fermoir.

Le but de la présente invention est de réaliser un fermoir pour bracelet qui ne présente pas les inconvénients cités ci-dessus.

Plus particulièrement, le but visé est de réaliser une fermeture soignée pour bracelet flexible qui soit extensible, réglable sur le poignet, spécialement sur de petits poignets, comme des poignets féminins et qu'on puisse articuler avec simplicité et sécurité.

Il a été trouvé que ce but pouvait être atteint grâce aux moyens qui apparaissent dans les revendications.

Ainsi, en faisant rentrer ou sortir le demi-segment mobile, le trou qu'il porte peut se présenter devant l'un des trous de l'autre demi-segment fixe permettant de réaliser plusieurs longueurs différentes. La longueur convenable est choisie avec facilité et sécurité grâce à la forme donnée à l'élément de blocage qui bloque entre eux les deux demi-segments et ferme le bracelet de façon facile et simple.

Cette forme de verrou peut facilement être cachée sous un petit couvercle articulé sur un maillon du bracelet, ledit couvercle présentant une longueur réduite. Ainsi, le bracelet conserve une continuité de ligne et une bonne adhérence au poignet.

Les caractéristiques constructives et fonctionnelles de fermoir extensible pour bracelet, objet de la présente invention, seront mieux comprises à la lecture de la description qui suit et qui se réfère aux figures qui illustrent à titre d'exemple une réalisation et dans lesquelles:
La fig.1 représente le fermoir vu de côté et dans son extension maximale, de même que les maillons articulés auxquels il est attaché.
La fig. 2 représente le même fermoir que celui montré en fig. 1, mais vu en plan.

La fig. 3 représente le fermoir de la fig. 1 fermé et bloqué.

La fig.4 représente une coupe selon la ligne IV-IV de la fig. 2.

La fig. 5 représente, à échelle agrandie, le fermoir de la fig. 1 à l'instant précédant le blocage. La fig. 6 représente le même fermoir que celui de la fig. 5, mais en position de blocage.

L'arrangement montré dans les figures comprend deux parties 1 et 2 d'un bracelet composées chacune de maillons métalliques reliés d'un côté à l'objet à porter, notamment une montre, et de l'autre côté aux extrémités opposées d'un fermoir métallique extensible grâce à des barrettes 3 et 4 pour former une boucle continue. Le fermoir comprend un premier segment rigide allongé 5 et un second segment semi-rigide allongé 6, les deux segments étant attachés ensemble au moyen d'une charnière 7. Le segment 5 est légèrement incurvé pour se conformer à la forme du poignet. Il en est de même, mais de façon plus prononcée, du segment 6 qui porte en outre, à proximité de la barrette 4 et sur sa face concave, un élément de blocage 8.

Comme on le voit sur les fig. 5 et 6, l'élément de blocage a une forme de bec et porte d'un côté une arête 81 qui est recourbée en direction de la charnière 7, et de l'autre côté une échancrure transversale 82 terminée par une pointe dirigée également en direction de la charnière 7. Ladite pointe présente une arête intérieure 83 adjacente à l'échancrure, arête qui est sensiblement parallèle au plan formé par le premier segment 6. Grâce à cette disposition, l'élément de blocage 8 ne pourra pas s'échapper des trous 53 et 54 lorsque le bracelet sera fermé puisque l'arête intérieure 83 de la pointe ira s'appuyer sur le bord inférieur du trou 53 comme le montre bien la fig. 6.

Le second segment 5 est formé de deux demi-segments 51 et 52 montés pour coulisser l'un dans l'autre longitudinalement. Le demi-segment 51 possède des bords relevés formant une glissière dans laquelle est engagé le demi-segment 52. Le demi-segment 51 est fixe car il est articulé au bracelet au moyen de la barrette 3 et le demi-segment 52, articulé au premier segment 6 par la charnière 7, est mobile puisqu'il peut coulisser dans ledit demi-segment 51.

Le demi-segment 51 porte une pluralité de trous équidistants 53 (ici trois) tandis que le demi-segment 52 ne porte qu'un seul trou 54. Comme on le voit sur la fig. 2, le trou 54 coïncide avec le troisième des trous 53. Dans cette position, le fermoir peut être bloqué à son extension maximum.

Pour fermer et bloquer le fermoir, on rabat le segment 6 sur le segment 5 et, en même temps, on fait glisser le demi-segment 52 le long du demi-segment 51 à l'aide d'un couvercle 9 monté pivotant sur la barrette 4, jusqu'à ce que le bracelet s'adapte aux dimensions du poignet. On exerce ensuite une pression sur la partie 2 du bracelet pour compresser la région centrale du segment 6. De ce fait, le segment 6 se déforme et s'allonge et l'élément de blocage 8 dont il est pourvu peut être introduit à travers le trou 54 et le trou 53 qui est le plus approprié à la bonne adaptation du bracelet au poignet, ces deux trous se trouvant, après un mouvement de va et vient, alignés l'un sur l'autre.

En relâchant le fermoir, d'une part, le poignet se détend et provoque le déplacement du demi-segment 51 vers la gauche, ce qui a pour résultat d'engager l'échancrure 82 dans le trou 53 et, d'autre part, le segment 6 reprend sa forme incurvée normale et provoque alors le raccourcissement de la distance séparant la charnière 7 de l'élément de blocage 8. Le fermoir est alors bloqué. Aussi longtemps que le poignet se trouvera légèrement compressé, l'élément de blocage ne glissera pas hors du trou 53 et la pointe de l'échancrure 82 ne pourra pas passer à travers le trou 54.

En position bloquée, on voit que le couvercle 9 recouvre l'espace qu'il y a entre les parties 1 et 2 du bracelet et cache ainsi à la vue les éléments opérationnels du fermoir.

Pour ouvrir le fermoir, on resserre le bracelet pour dégager du trou 53 la pointe de l'échancrure 82 et on exerce une pression sur la partie 2 du bracelet pour compresser la région centrale du segment 6. Comme on l'a déjà dit, le segment 6 s'allonge et l'élément de blocage 8 peut sortir des trous 53 et 54. L'effet de came exercé par l'arête 81 sur le trou 54 aide également ce dégagement.

L'ouverture du fermoir est facilitée en soulevant le couvercle 9 en engageant un ongle sous la languette frontale 10. Comme le couvercle 9 possède aussi une languette arrière 11 qui s'appuie, quand le fermoir est bloqué, sur un maillon 2 du bracelet, on obtient un couple de force important qui permet d'arracher l'élément de blocage 8 des trous dans lesquels il est engagé. Cette languette arrière ou débordement 11 évite aussi que le couvercle ne batte quand le fermoir est en position de fermeture.

On notera que les demi-segments 51, 52 et l'élément 8 peuvent être réalisés en métaux précieux ou en d'autres métaux rendus durs par alliage ou par trempe. Une dureté d'au moins 140 Vickers est souhaitable dans le but d'obtenir un parfait brillant et de conserver ce brillant quand les pièces en mouvement glissent les unes sur les autres.

## Revendications

1. Fermoir extensible pour bracelet flexible, notamment pour bracelet de montre comprenant des premier (6) et second (5) segments allongés et attachés l'un à l'autre au moyen d'une charnière (7) et pourvus à l'extrémité de chacun d'entre eux de moyens d'articulation composés de barrettes (3,4) pour les attacher à des premiers (1) et seconds (2) maillons dont est formé le bracelet, le second segment (5) étant formé de deux demi-segments (51, 52) couplés entre eux et coulissant l'un dans l'autre, l'un des deux demi-segments (51) étant fixe et articulé sur le premier maillon (1), ledit demi-segment fixe étant pourvu d'une pluralité de trous (53), et l'autre demi-segment (52) étant mobile et articulé sur le premier segment (6), ledit premier segment étant pourvu au voisinage de la barrette (4) d'un élément de blocage (8) incliné et muni d'une échancrure (82), caractérisé par le fait que le demi-segment mobile (52) est pourvu d'un seul trou (54) pouvant venir se placer au choix en face d'un des trous (53) portés par le demi-segment fixe (51) pour permettre le blocage du fermoir à l'extension voulue quand on introduit l'élément de blocage (8) dans les trous alignés (53, 54).

2. Fermoir extensible selon la revendication 1, caractérisé par le fait qu'il comprend en outre un couvercle (9) articulé sur la barrette (4) faisant charnière entre le premier segment (6) et le second maillon (2) pour couvrir, une fois fermé, le demi-segment fixe (51) et faciliter l'ouverture du fermoir.

3. Fermoir extensible selon la revendication 1 ou la revendication 2, caractérisé par le fait que le demi-segment fixe (51) comprend des bords relevés dans lesquels coulisse le demi-segment mobile (52).

4. Fermoir extensible selon l'une quelconque des revendications 1 à 3, caractérisé par le fait que les deux demi-segments (51, 52) et l'élément de blocage (8) sont réalisés en matériaux ayant une dureté d'au moins 140 Vickers.

5. Fermoir extensible selon l'une quelconque des revendications 1 à 4, caractérisé par le fait que l'élément de blocage (8) a une forme de bec dont l'arête (81) est incurvée en direction de la charnière (7) pour former l'échancrure (82) de l'élément de blocage.

6. Fermoir extensible selon la revendication 5, caractérisé par le fait que l'échancrure (82) est terminée par une pointe dirigée en direction de la charnière 7, ladite pointe présentant une arête (83), adjacente à l'échancrure, qui est sensiblement parallèle au plan formé par le premier segment (6).

7. Fermoir extensible selon la revendication 2, caractérisé par le fait que le couvercle (9) est pourvu d'un débordement (11) adjacent au maillon (2) pour éviter le pivotement dudit couvercle quand le fermoir est en position de fermeture.

## Claims

1. An extensible fastener for a flexible wrist strap, especially a watch bracelet, comprising elongated first and second segments (6 and 5) at- tachedtoone another by means of a hinge (7) and each provided at its end with means composed of pins (3, 4) for pivotally connecting them to first (1) and second links (2) of the strap, the second segment (5) being formed of two half-segments (51, 52) mounted for sliding movement one in the other, one (51) of the two half-segments being fixed and pivotally connected to the first link (1), said fixed half-segment being provided with a plurality of holes (53), and the other half-segment (52) being mobile and pivotally mounted on the first segment (6), said first segment being provided adjacent the pin (6) with an inclined locking element (8) provided with a recess (82), characterised in that the mobile half-segment (52) is provided with a single hole (54) which can be selectively positioned facing one of the holes (53) of the fixed half segment (51) to enable the fastener to be locked in the chosen state of extension when the locking element (8) is introduced in the aligned holes (53, 54).

2. An extensible fastener according to claim 1, characterised in that it further comprises a flap (9) pivotally mounted on the pin (4) hinging the first segment (6) and the second link (2) to cover, in its closed position, the fixed half-segment (51) and to facilitate opening of the fastener.

3. An extensible fastener according to claim 1 or claim 2, characterised in that the fixed half-segment (51) comprises raised edges in which the mobile half-segment (52) is slidably received.

4. An extensible fastener according to any one of claims 1 to 3, characterised in that the two half-segments (51, 52) and the locking element (8) are made of materials having a Vickers hardness of at last 140.

5. An extensible fastener according to any one of claims 1 to 4, characterised in that the locking element (8) is beak shaped with an incurved edge (81) directed towards the hinge (7) to form the recess (82) of the locking element.

6. An extensible fastener according to claim 5, characterised in that the recess (82) is terminated by a tip directed towards the hinge (7), said tip having an edge (83), adjacent the recess, which is substantially parallel to the plane formed by the first segment (6).

7. An extensible fastener according to claim 2, characterised in that the flap (9) is provided with an edge (11) adjacent the link (2) to prevent pivoting of said flap when the fastener is in the closed position.

## Patentansprüche

1. Dehnbarer Verschluss für ein gelenkiges Armband, insbesondere ein Uhrarmband, mit ersten und zweiten langgestreckten Abschnitten (5, 6), die miteinander mittels eines Scharniers (7) verbunden sind und deren Enden mit einer aus Stäbchen (3, 4) bestehenden Gelenkanordnung versehen sind, um sie mit ersten und zweiten das Armband bildenden Kettengliedern (1, 2) zu verbinden, wobei der zweite Abschnitt (5) aus zwei Halbabschnitten (51, 52) besteht, die miteinander gekuppelt sind, wobei der eine im anderen gleitet, der eine Halbabschnitt (51) feststeht und am ersten Kettenglied (1) angelenkt ist und eine Vielzahl von Öffnungen (53) aufweist, während der andere Halbabschnitt (52) beweglich ist und am ersten Abschnitt (6) angelenkt ist, wobei der erste Abschnitt in der Nähe des Stäbchens (4) mit einem Klemmteil (8) versehen ist, das geneigt ist und mit einer Kerbe (82) versehen ist, dadurch gekennzeichnet, dass der bewegliche Halbabschnitt (52) mit einer einzigen Öffnung (54) versehen ist, die sich wahlweise gegenüber einer der Öffnungen (53) im feststehenden Halbabschnitt (51) anbringen lässt um ein Einrasten des Verschlusses in gewollter Ausziehstellung zu ermöglichen durch Einführen des Klemmteils (8) in die ausgerichteten Öffnungen (53,54).

2. Dehnbarer Verschluss nach Anspruch 1, dadurch gekennzeichnet, dass er ausserdem ein Deckelteil (9) aufweist, das an Stäbchen (4) angelenkt ist und ein Scharnier bildet zwischen dem ersten Abschnitt (6) und dem zweiten Kettenglied (2), um, einmal geschlossen, den feststehenden Halbabschnitt (51) abzudecken und ein Öffnen des Verschlusses zu erleichtern.

3. Dehnbarer Verschluss nach Anspruch 1 oder 2, dadurch gekennzeichnet, dass der feststehende Halbabschnitt (51) umgebogene Ränder aufweist, in denen der bewegliche Halbabschnitt (52) gleitet.

4. Dehnbarer Verschluss nach einem der Ansprüche 1 bis 3, dadurch gekennzeichnet, dass die beiden Halbabschnitte (51, 52) und das Klemmteil (8) aus Materialien bestehen, die eine Härte von wenigstens 140 Vickers aufweisen.

5. Dehnbarer Verschluss nach einem der Ansprüche 1 bis 4, dadurch gekennzeichnet, dass das Klemmteil (8) die Form einer Nase aufweist, deren Kante (81) in Richtung des Scharniers (7) hin abgebogen ist um so die Einkerbung (82) des Klemmteils zu bilden.

6. Dehnbarer Verschluss nach Anspruch 5, dadurch gekennzeichnet, dass die Einkerbung (82) in einer Spitze mündet, die sich in Richtung des Scharniers erstreckt, wobei diese Spitze eine der Einkerbung benachbarte Kante (83) bildet, die im wesentlichen parallel zu der durch den ersten Abschnitt (6) gebildeten Ebene ist.

7. Dehnbarer Verschluss nach Anspruch 2, dadurch gekennzeichnet, dass der Deckel (9) einen Überstand (11) aufweist in der Nähe des Kettengliedes (2), um ein Verschwenken des Deckels in geschlossener Stellung des Verschlusses zu verhindern.
